# FASCICULE DE BREVET EUROPEEN

(11) **EP 2 432 712 B1**
(45) Date de publication et mention de la délivrance du brevet: **18.06.2014**
(21) Numéro de dépôt: 10723635.8
(22) Date de dépôt: 29.04.2010
(51) Int. Cl.: B65D 90/20, B65D 77/06

(54) **RESERVOIR POUR LIQUIDE COMPORTANT UNE ARMATURE RIGIDE ET UNE ENVELOPPE SOUPLE REPOSANT SUR LE SOL, DONT LE CENTRE DE GRAVITE PEUT ETRE ELEVE AU DESSUS DU SOL, DONT LA CAPACITE MAXIMALE EST VARIABLE**
TANK FÜR EINE FLÜSSIGKEIT MIT EINEM STARREN RAHMEN UND EINEM FLEXIBLEN GEHÄUSE, DAS AUF DEM BODEN STEHT, DESSEN SCHWERKRAFTSZENTRUM ÜBER DEN BODEN ANGEHOBEN WERDEN KANN UND DESSEN MAXIMALES FASSUNGSVERMÖGEN VARIABEL IST
TANK FOR A LIQUID COMPRISING A RIGID FRAME AND A FLEXIBLE HOUSING RESTING ON THE GROUND, THE CENTER OF GRAVITY OF WHICH CAN BE RAISED ABOVE THE GROUND, AND THE MAXIMUM CAPACITY OF WHICH IS VARIABLE

(30) Priorité: 20.05.2009 FR 0902474
(43) Date de publication de la demande: 28.03.2012
(73) Titulaire: Gilardi, Philippe, 31290 Mauremont (FR)
(72) Inventeur: Gilardi, Philippe, 31290 Mauremont (FR)
(86) Numéro de dépôt international: PCT/FR2010/000335
(87) Numéro de publication internationale: WO 2010/133775

(56) Documents cités:
- WO-A-00/59807
- FR-A- 2 644 135
- FR-A- 2 763 923

## Description

Réservoir pour liquide comportant une armature rigide et une enveloppe souple reposant sur le sol, dont le centre de gravité peut être élevé au dessus du sol, dont la capacité maximale est variable.

La présente invention concerne un réservoir pour liquide comportant une armature rigide démontable et une enveloppe souple étanche, destiné à reposer sur le sol, et comportant une capacité maximale variable permettant de positionner la colonne de liquide à des hauteurs différentes par rapport au sol.

Le problème technique est de proposer un réservoir pour liquide contenu dans une enveloppe souple armée étanche parfaitement cylindrique, dont l'installation est aisée, dont la capacité est variable et dont la stabilité au sol quelque soit sa planéité relative et sa nature offre toute sécurité aux individus susceptible de prendre appui sur ce dernier et dont une forte emprise au vent ne peut le déstabiliser.

L'état de la technique antérieure enseigne un réservoir comportant une armature rigide porteuse et une enveloppe souple dont la capacité n'est pas variable et dont le centre de gravité ne peut être élevé au dessus du sol en toute sécurité car la stabilité semble insuffisante, le document FR-A-2763923 divulgue un dispositif de stockage et de manutention pour matériaux fluides.

La solution principale consiste à augmenter la surface de sustentation de l'armature rigide porteuse, dont la superficie est supérieure à la section horizontale de l'enveloppe souple, tout en conférant à l'enveloppe souple une base de soutien fixée à l'armature rigide et dont la hauteur sur celle-ci est variable.

Selon une première caractéristique l'armature rigide porteuse démontable comporte un mât technique unique résistant recevant à différents niveaux de sa longueur des orifices constituant des points d'ancrage pour diverses pièces techniques. Le mât lié à un piétement spécifique comportant quatre pieds réglables en hauteur munis de platines larges déportés par rapport à la section horizontale du réservoir, tend à le rendre stable verticalement. Ce mât est la colonne vertébrale de la structure rigide et reprend l'essentiel du poids du liquide contenu dans l'enveloppe souple à l'aide de deux viroles spécifiques fixées horizontalement sur ce dernier et réglables en hauteur Quatre raidisseurs recevant des orifices à différents niveaux de leur longueur, constituant des points d'ancrage, positionnés sur chant par rapport à la circonférence extérieure des deux viroles les lient au piétement. Les deux réglages en hauteur de la virole inférieure positionnée dans la partie basse du mât, servant de base de soutien à la colonne de liquide, confèrent à l'enveloppe souple soit sa capacité maximale de liquide, soit sa capacité minimale de liquide. La virole supérieure positionnée dans la partie haute du mât dont le réglage en hauteur est fixe et à l'aide de deux demi- viroles spécifiques, sert à maintenir la forme cylindrique de l'enveloppe souple, Le diamètre intérieur des viroles est égal au diamètre extérieur de l'enveloppe souple.

Les dessins annexés illustrent l'invention:
La figure 1 illustre l'armature rigide lorsque la virole inférieure est réglée en position basse.
La figure 2 illustre l'armature rigide lorsque la virole inférieure est réglée en position haute.
La figure 3 illustre l'armature rigide et l'enveloppe souple lorsque la virole inférieure est en position basse.
La figure 4 illustre l'armature rigide et l'enveloppe souple lorsque la virole inférieure est en position haute.
La figure 5 illustre le piétement et les différentes pièces le composant.
La figure 6 illustre les deux demi-viroles et la virole supérieure.

En référence à ces dessins, le dispositif comporte un piétement 6 caractérisé par sa géométrie représentant un «V» constitué de deux tubes métalliques recevant différents orifices. Ils sont liés tous les deux à l'intérieur du «V» qu'ils constituent, à l'aide de vis, à une pièce métallique 4 dont la géométrie représente un triangle isocèle dont le sommet est tronqué, qui permet de conserver l'angle d'ouverture du «V» et limite les effets mécaniques de cisaillement de la structure.

La partie basse du mât 1 est fixée à l'extrémité de la pointe du «V» que forme le piétement à l'aide de pattes métalliques 5 démontables. Toutes ces parties, une fois vissées constituent un ensemble solidaire.
Le piétement reçoit de part et d'autre de son «V» qu'il forme, côté extérieur au premier tiers de sa hauteur une branche métallique tubulaire 7 fixée perpendiculairement. Ces branches sont les stabilisateurs latéraux du piétement. Les extrémités des stabilisateurs ainsi que les extrémités hautes du «V» reçoivent chacune un pied réglable 8 en hauteur composé d'une platine large montée sur tige filetée à grand débattement.

Ces pieds garantissent une position verticale du mât et optimisent la position du centre de gravité du réservoir en charge par rapport à sa base de sustentation, quelque soit la planéité relative de la surface du sol sur lequel le réservoir repose.

Le déport des pieds par rapport à la section horizontale de la colonne du liquide augmente la surface de sustentation de l'armature rigide et permet d'élever le centre de gravité de la colonne de liquide contenu dans l'enveloppe souple en toute sécurité.

Le mât technique à l'aide de ce piétement est stable verticalement et facilite donc le montage et le réglage des deux viroles sur ce dernier.

La forme géométrique spécifique du piétement malgré un déport important de ses pieds par rapport à la circonférence des viroles permet d'amener plusieurs points extérieurs de ces dernières en contact avec un plan vertical pour faciliter un stockage où une utilisation spécifique du réservoir.

Les viroles reçoivent chacune plusieurs pattes métalliques de format rectangulaires recevant plusieurs orifices, fixées sur chant sur leur circonférence extérieure. Chaque virole reçoit six pattes. Deux d'entre elles sont fixées de part et d'autre de l'axe médian de la virole dont leur écartement par rapport à ce même axe permet de recevoir le mât dans son épaisseur.

Les quatre autres pattes sont fixées respectivement deux à deux symétriquement par rapport à l'axe médian de la virole. Elles sont positionnées quasiment à l'aplomb des quatre branches qui forment le piétement lorsque la virole est montée sur le mât.

Sur chacune de ces quatre pattes viennent se fixer à l'aide de vis verticalement des fers plats recevant des perçages à différents niveaux de leur longueur. Ils permettent de relier entre elles les viroles au piétement à l'aide de pattes métalliques démontables.

Les fers plats jouent le rôle de raidisseur 9 et reprennent une partie de la charge de la colonne de liquide. Ils permettent également de minimiser les déformations des deux viroles en flexion et limitent les effets de torsion de la structure métallique.

L'ensemble de la structure métallique étant rigide et rendue solidaire par cinq points de fixation au piétement munis de pieds réglables en hauteur permet de réaliser une correction de l'assiette de la colonne du liquide, même avec un gros volume.

Le mât reçoit deux viroles métalliques positionnées horizontalement. L'écart entre elles correspond à la hauteur maximale de la colonne de liquide.

La virole inférieure 2 reçoit sur sa superficie intérieure totale une plaque de bois 10 qui repose sur des barres métalliques fixées transversalement à intervalles réguliers à l'intérieur de la virole.

Cette virole munie de cette plaque de bois confère à l'enveloppe souple un fond rigide et plat et reprend une grande partie du poids de la colonne du liquide.

La virole inférieure à deux positions sur le mât en hauteur, une basse qui confère à l'enveloppe souple sa capacité optimale, et une haute qui diminue sa capacité mais optimise en hauteur par rapport au sol son point de sortie de liquide pour des utilisations particulières.

La virole supérieure 3 sert à maintenir la forme cylindrique de l'enveloppe souple L'enveloppe sur sa circonférence totale supérieure extrême, comporte un bourrelet souple augmentant l'épaisseur de la bâche.

Deux demi-viroles 12 viennent s'appliquer sur la circonférence intérieure de l'enveloppe 11 en limite inférieure du bourrelet de façon à mettre en pression la bâche contre la circonférence intérieure de la virole supérieure. Cette pression est exercée par des vis de serrage qui passent par des orifices prévus à cet effet sur les demi-viroles, sur la bâche ainsi que sur la virole supérieure.

Le bourrelet empêche l'enveloppe souple de glisser vers le bas lorsque celle-ci subit un effort de traction, en venant en buttée contre la circonférence supérieure des demi- viroles.

Les deux demi-viroles mises bout à bout ont une circonférence inférieure à la circonférence intérieure de la virole supérieure. Elles reçoivent des orifices de type oblongs assez larges horizontalement ainsi que leurs extrémités reçoivent de larges encoches horizontales de façon à optimiser et faciliter leur mise en place.

Ces orifices permettent par rapport aux vis de serrage dont le point est fixe sur la virole supérieure, d'obtenir une garde de translation latérale des demi-viroles suffisamment importante pour pallier aux variations d'épaisseurs de l'enveloppe souple qui augmentent ou diminuent sa circonférence intérieure et de ce fait, déplacent systématiquement sur les deux demi-viroles les points de serrage. Une mobilité latérale des demi-viroles permet de remédier à ce problème technique.

Les six pattes fixées sur chant sur la circonférence extérieure de la virole supérieure reçoivent de larges lumières verticales. Elles permettent d'obtenir une translation verticale de la virole par rapport aux points de fixation qui la lient au mât ainsi qu'aux quatre raidisseurs de façon à ajuster la tension de la bâche de l'enveloppe souple.

L'enveloppe souple comporte une bonde de fond qui permet de vider complètement son contenu.

Le point de sortie de liquide d'usage le plus bas se situe environ à 1/6^{ème} de la hauteur totale de la colonne de liquide de façon à conserver une masse minimale constante qui accroît la stabilité du réservoir.

L'enveloppe souple avec un même format à deux capacités de volume:
- une capacité maximale lorsque la virole inférieure est en position basse sur le mât
- une capacité minimale lorsque la virole inférieure est en position haute sur le mât

Les dimensions de l'enveloppe souple sont calculées de façon à ce que lorsqu'elle est installée en capacité minimale l'excédent de longueur de matière la constituant peut être replié à l'intérieur de la virole supérieure. La longueur de ce pli n'excède pas en hauteur la limite supérieure de la virole. De ce fait techniquement, il est possible d'obstruer le haut de la colonne de liquide sans gêne, à l'aide éventuellement d'un couvercle reposant sur la virole.

L'armature rigide porteuse, peut également recevoir deux enveloppes distinctes dont leurs dimensions correspondent chacune, l'une à la capacité minimale de liquide, l'autre à la capacité optimale de liquide.

Le mât résistant ainsi que les quatre raidisseurs constituent des supports permettant de fixer divers éléments techniques dont la liste n'est pas exhaustive de façon à assurer la distribution du liquide, la maintenance du liquide, et la rétention du liquide.

Le dispositif selon l'invention, est particulièrement destiné à contenir un liquide, à en assurer sa distribution, sa maintenance et sa collecte.

## Revendications

1. Dispositif pour contenir un liquide, le dispositif comportant une enveloppe souple cylindrique (11) étanche dont l'installation au sol est aisée, dont le volume est variable, et dont le centre de gravité de la colonne de liquide peut être élevé au dessus du sol à différentes hauteurs en toute sécurité, le dispositif comportant une armature rigide porteuse démontable, **caractérisé en ce que**
l'armature est pourvue d'un mât (1) technique unique résistant qui reprend l'essentiel du poids du liquide contenu dans l'enveloppe souple (11) à l'aide de deux viroles spécifiques, dont une virole inférieure (2) sert de base de soutien à la colonne de liquide et dont une virole supérieure (3) sert à maintenir la forme cylindrique de l'enveloppe souple (11), les dites viroles étant munies de quatre raidisseurs (9) verticaux qui lient ces dernières entre elles, l'ensemble de ces pièces étant liées à l'aide de vis et de pattes métalliques à un piètement (6) comportant une géométrie spécifique muni de quatre pieds (8) réglables en hauteur, une pièce métallique (4), dont la géométrie représente un triangle isocèle dont le sommet est tronqué, étant disposé entre deux tubes métalliques formant le piètement (6), les lie et tend à donner à ce dernier sa forme géométrique représentant un « V », tout en conservant son angle d'ouverture, cette pièce métallique tendant également à limiter les effets mécaniques de cisaillement et de torsion de la structure.

2. Dispositif selon la revendication 1 **caractérisé en ce que** le piétement (6) reçoit de part et d'autre du « V » qu'il forme au premier tiers de sa hauteur côté extérieur, une branche (7) métallique tubulaire fixée perpendiculairement, cette branche tendant à garantir la stabilité latérale du piètement (6).

3. Dispositif selon la revendication 2 **caractérisé en ce que** des points d'ancrage situés à différents niveaux de la longueur du mât (1) technique unique résistant permettent le réglage en hauteur et le montage des deux viroles (2,3) fixées horizontalement sur ce dernier

4. Dispositif selon la revendication 1 **caractérisé en ce que** les quatre pieds (8) réglables en hauteur positionnés sur quatre extrémités sur cinq du piètement (6), l'extrémité recevant le mât(1) n'ayant pas de pied, tendent à garantir une position optimisée du centre de gravité de la colonne de liquide par rapport à la base de sustentation quelque soit la planéité relative du sol.

5. Dispositif selon la revendication 4 **caractérisé en ce que** la position déportée des quatre pieds (8) par rapport à la section horizontale de l'enveloppe souple cylindrique (11) tend à augmenter la base de sustentation de l'armature rigide porteuse.

6. Dispositif selon la revendication 2 **caractérisé en ce que** le mât (1) technique unique résistant est lié dans sa partie basse à une des cinq extrémités du piétement (6) par des pattes métalliques (5) démontables qui tendent à le rendre stable verticalement.

7. Dispositif selon l'une quelconque des revendications précédentes en ce que la géométrie du piètement (6) permet d'amener plusieurs points de la circonférence extérieure des viroles (2,3) en contact avec un plan vertical.

8. Dispositif selon la revendication 1 **caractérisé en ce que** la virole inférieure (2) reçoit sur sa superficie totale intérieure une plaque de bois (10) qui repose sur des barres métalliques fixées transversalement à l'intérieur de cette dernière, l'ensemble de ces pièces conférant à l'enveloppe souple (11) un fond rigide et plat tout en constituant une base de soutien solide à la colonne de liquide.

9. Dispositif selon la revendication 1 **caractérisé en ce que** la virole inférieure (2) a deux positions en hauteur sur le mât (1), une basse conférant à l'enveloppe souple (11) sa capacité maximale, et une haute qui diminue sa capacité et tend à optimiser en hauteur son point de sortie de liquide par rapport au sol, la virole supérieure (3) restant fixe sur la partie supérieure du mât (1).

10. Dispositif selon la revendication 1 **caractérisé en ce que** l'enveloppe souple (11) du réservoir est maintenue dans sa forme cylindrique par deux demi-viroles (12) qui viennent s'appliquer sur la circonférence intérieure supérieure de l'enveloppe souple (11) et maintiennent cette dernière en pression contre la circonférence intérieure de la virole supérieure (3) à l'aide de vis de serrage traversant les quatre éléments cités ci-dessus par les orifices prévus sur ces derniers.

11. Dispositif selon la revendication 10 **caractérisé en ce que** les deux demi-viroles (12) mises bout à bout ont une circonférence inférieure à la circonférence intérieure de la virole supérieure (3), recevant des orifices de type oblongs assez larges horizontalement ainsi que leurs extrémités reçoivent de larges encoches horizontales, ces orifices permettant par rapport aux vis de serrage dont le point étant fixe sur la virole supérieure (3) d'obtenir une garde de translation latérale des demi-viroles (12) suffisamment importante pour pallier aux variations d'épaisseur de l'enveloppe souple (11) augmentant ou diminuant sa circonférence intérieure et de ce fait tendant systématiquement à déplacer les points de serrage sur les demi-viroles (12).

12. Dispositif selon la revendication 1 **caractérisé en ce que** les deux viroles (2,3) reçoivent quatre raidisseurs (9) de faible section positionnés sur chant par rapport à leur circonférences extérieures les lient entre elles jusqu'aux quatre branches du piètement (6) et tendent à limiter les déformations en flexion de ces dernières et les effets de torsion de la structure métallique.

13. Dispositif selon la revendication 1 **caractérisé en ce que** six pattes rectangulaires fixées sur chant sur la circonférence extérieure de la virole supérieure (3) reçoivent de larges lumières verticales permettant d'obtenir une translation verticale de la virole par rapport aux points de fixation situés sur le mât (1) ainsi que sur les quatre raidisseurs (9), qui tend à ajuster la tension de l'enveloppe souple (11).

14. Dispositif selon la revendication 1 **caractérisé en ce que** les côtés de l'enveloppe souple (11) sont dimensionnés de façon à ce que lorsqu'elle est installée en capacité minimale l'excédent de longueur de matière la constituant peut être replié à l'intérieur de la virole supérieure (3), ce pli n'excédant pas en hauteur la limite supérieure de la virole (3), la longueur de ce pli étant égale à deux fois l'épaisseur verticale de la virole (3), rendant de ce fait techniquement possible d'obstruer le haut de la colonne de liquide sans gêne à l'aide éventuellement d'un couvercle reposant sur la virole (3).

15. Dispositif selon la revendication 1 **caractérisée en ce qu'**il comporte un point de sortie de liquide d'usage et **en ce que** le point de sortie de liquide d'usage le plus bas se situe environ à 1/6^{ème} de la hauteur totale de la colonne de liquide de façon à conserver une masse minimale constante dans l'enveloppe souple (11), ce qui accroît la stabilité du réservoir.

16. Dispositif selon la revendication **caractérisée en ce que** le mât (1) résistant ainsi que les quatre raidisseurs (9) constituent des supports de fixation pour des éléments techniques dont la liste n'est pas exhaustive permettant d'assurer la distribution du liquide, la maintenance du liquide et la collecte du liquide.

## Patentansprüche

1. Vorrichtung, die eine Flüssigkeit enthalten kann, wobei die Vorrichtung eine zylindrische, geschmeidige, dichte Hülle (11) umfasst, deren Aufstellung am Boden einfach ist, deren Volumen variabel ist, und deren Schwerpunkt der Flüssigkeitssäule völlig sicher in verschiedene Höhen über dem Boden angehoben werden kann; wobei die Vorrichtung ein steifes, abbaubares Traggerüst umfasst, **dadurch gekennzeichnet, dass** das Traggerüst mit einem einzelnen, haltbaren technischen Mast (1) ausgestattet ist, der den wesentlichen Teil der in der geschmeidigen Hülle (11) enthaltenen Flüssigkeit durch zwei spezielle Reifen aufnimmt, davon dient ein unterer Reif (2) als Grundlage für die Flüssigkeitssäule und ein oberer Reif (3) zur Wahrung der zylindrischen Form der geschmeidigen Hülle (11) Genannte Reifen sind mit vier senkrechten Versteifungen (9) ausgestattet, die die Reifen miteinander verbinden, wobei alle diese Teile mit Hilfe von Schrauben und Metall-Laschen an einem Untergestell (6) befestigt sind, das eine spezielle Geometrie mit vier höhenverstellbaren Füßen (8) aufweist. Ein Metallteil (4), dessen Geometrie ein gleichschenkliges Dreieck mit abgestumpfter Spitze darstellt, wird zwischen zwei Metallrohren angebracht, die das Untergestell (6) bilden, verbindet die Rohre und verleiht dem Untergestell seine geometrische V-Form unter Wahrung seines Öffnungswinkels. Dieses Metallteil begrenzt ebenfalls die mechanischen Scher- und Verwindungseffekte der Struktur.

2. Vorrichtung gemäß Anspruch 1, **dadurch gekennzeichnet, dass** das Untergestell (6) rechts und links des "V", das es bildet, im ersten Drittel seiner Höhe auf der Außenseite einen röhrenförmigen, im rechten Winkel befestigten Metallschenkel (7) erhält, wobei dieser Schenkel die seitliche Stabilität des Untergestells (6) gewährleistet.

3. Vorrichtung gemäß Anspruch 2, **dadurch gekennzeichnet, dass** an verschiedenen Stellen längs des einzelnen, haltbaren technischen Masts (1) liegende Verankerungspunkte die Höheneinstellung und die Montage der beiden Reifen (2, 3) ermöglichen, die waagerecht auf dem Mast befestigt sind.

4. Vorrichtung gemaß Anspruch 1, **dadurch gekennzeichnet, dass** die vier höhenverstellbaren Füße (8) an vier der fünf Enden des Untergestells (6) positioniert sind, wobei das Ende, das den Mast (1) aufnimmt, keinen Fuß hat, und eine optimale Position des Schwerpunktes der Flüssigkeitssäule im Verhältnis zur Traggrundlage gewährleistet, ganz gleich welche relative Ebenheit der Boden aufweist.

5. Vorrichtung gemäß Anspruch 4, **dadurch gekennzeichnet, dass** die zum waagerechten Querschnitt der zylindrischen geschmeidigen Hülle (11) verschobene Position der vier Füße (8) die Traggrundlage des steifen Traggerüsts erhöht

6. Vorrichtung gemäß Anspruch 2, **dadurch gekennzeichnet, dass** der einzelne, haltbare technische Mast (1) in seinem unteren Teil mit einem der fünf Enden des Untergestells (6) durch abnehmbare Metall-Laschen (5) verbunden ist, die ihn senkrecht stabil machen.

7. Vorrichtung gemäß irgendeinem der vorgenannten Ansprüche, **dadurch gekennzeichnet, dass** die Geometrie des Untergestells (6) ermöglicht, mehrere Punkte des Außenumfangs der Reifen (2, 3) in Kontakt mit einer senkrechten Ebene zu bringen.

8. Vorrichtung gemäß Anspruch 1, **dadurch gekennzeichnet, dass** der untere Reif (2) über seine gesamte Innenfläche eine Holzplatte (10) erhält, die auf in letzterer quer befestigten Metallstangen liegt. Alle diese Teile verleihen der geschmeidigen Hülle (11) einen steifen, ebenen Boden und bilden eine stabile Grundlage für die Flüssigkeitssäule.

9. Vorrichtung gemäß Anspruch 1, **dadurch gekennzeichnet, dass** der untere Reif (2) auf dem Mast (1) zwei Höhenlagen hat: eine niedrige, die der geschmeidigen Hülle (11) ihr maximales Fassungsvermögen verleiht, und eine hohe, die das Fassungsvermögen verringert und den Flüssigkeitsaustritt im Vergleich zum Boden in der Höhe optimiert, wobei der obere Reif (3) im oberen Teil des Masts (1) fest bleibt

10. Vorrichtung gemäß Anspruch 1, **dadurch gekennzeichnet, dass** die geschmeidige Hülle (11) des Behälters durch zwei halbe Reifen (12) in ihrer zylindrischen Form gehalten wird, die sich auf den oberen Innenumfang der geschmeidigen Hülle (11) stützen und diese mit Hilfe von Klemmschrauben gegen den Innenumfang des oberen Reifens (3) drücken, wobei die Schrauben an den dafür vorgesehenen Öffnungen der vier vorgenannten Elemente durch letztere durchführen.

11. Vorrichtung gemäß Anspruch 10, **dadurch gekennzeichnet, dass** die beiden halben Reifen (12) aneinandergelegt einen geringeren Umfang als der Innenumfang des oberen Reifs (3) haben, dass sie waagerecht ausreichend breite Langlöcher und ihre Enden breite waagerechte Einschnitte erhalten. Im Vergleich zu den Klemmschrauben, deren Befestigungspunkt auf dem oberen Reif (3) fest ist, ermöglichen diese Öffnungen eine ausreichend große, seitliche Bewegungsfreiheit der halben Reifen (12), um die Dicke-Schwankungen der geschmeidigen Hülle (11) auszugleichen, die deren Innenumfang erhöhen oder verringern und somit systematisch dazu neigen, die Klemmpunkte auf den halben Reifen (12) zu versetzen

12. Vorrichtung gemäß Anspruch 1, **dadurch gekennzeichnet, dass** die beiden Reifen (2, 3) vier Versteifungen (9) von geringem Querschnitt erhalten, die im Vergleich zu ihrem Außenumfang auf der Kante positioniert werden, die sie bis zu den vier Schenkeln des Untergestells (6) miteinander verbinden und die Biegungsverformungen letzterer und die Verwindungseffekte der Metallstruktur begrenzen.

13. Vorrichtung gemäß Anspruch 1, **dadurch gekennzeichnet, dass** sechs auf der Kante des Außenumfangs des oberen Reifens (3) befestigte, rechteckige Laschen breite senkrechte Schlitzlöcher erhalten. Diese ermöglichen eine senkrechte Bewegung des Reifs im Vergleich zu den auf dem Mast (1) und den vier Versteifungen (9) liegenden Befestigungspunkten, welche die Spannung der geschmeidigen Hülle (11) justiert

14. Vorrichtung gemäß Anspruch 1, **dadurch gekennzeichnet, dass** die Seiten der geschmeidigen Hülle (11) so dimensioniert sind, dass, wenn die Hülle mit minimalem Fassungsvermögen installiert ist, die überschüssige Materiallänge der Hülle in den oberen Reif (3) gefaltet werden kann, wobei die Faltenhöhe die Obergrenze des Reifs (3) nicht übersteigt und die Faltenlänge gleich zwei Mal die senkrechte Dicke des Reifs (3) ist Dies macht es technisch möglich, den oberen Teil der Flüssigkeitssäule bebinderungsfrei zu verschließen, gegebenenfalls mit Hilfe eines Deckels, der auf dem Reif (3) ruht.

15. Vorrichtung gemäß Anspruch 1, **dadurch gekennzeichnet, dass** sie einen gebräuchlichen Flüssigkeitsaustritt hat, und dass der tiefste gebräuchliche Flüssigkeitsaustritt sich ca. auf 1/6 der Gesamthöhe der Flüssigkeitssäule befindet, so dass in der geschmeidigen Hülle (11) eine konstante Mindestmasse bewahrt wird, die die Stabilität des Behälters erhöht.

16. Vorrichtung gemäß Anspruch 1, **dadurch gekennzeichnet, dass** der haltbare Mast (1) sowie die vier Versteifungen (9) Hefestigungsstützen für technische Elemente bilden, deren Liste nicht erschöpfend ist, und durch die die Verteilung der Flüssigkeit, die Instandhaltung der Flüssigkeit und die Sammlung der Flüssigkeit gewährleistet wird

## Claims

1. A device for containing a liquid in a cylindrical, flexible, sealed housing (11) whose installation on the ground is easy, whose volume is variable and whose center of gravity of the column of liquid can be raised above the ground to different heights in a secure manner, **characterized in that** it comprises a rigid, removable carrier frame provided with a single removable single, heavy-duty technical mast (1) which bears most of the weight of the liquid contained in the flexible housing (11) by using two special ferrules, of which one lower ferrule (2) used as a support base for the column of liquid and one upper ferrule (3) used to maintain the cylindrical shape of the flexible housing (11), the said ferrules being equipped with four vertical stiffeners (9) that connect the latter between themselves, the assembly of these pieces being connected using metallic tabs and screws to a base (6) comprising a special geometry provided with four height adjustable feet (8), a metallic part (4), whose geometry represents an isosceles triangle whose apex is truncated positioned between the two metallic tubes that constitute the base (6) connect them and promotes giving to the latter its geometric shape representing a "V", while retaining its opening angle, this metallic part also promotes limitation of the effects of mechanical shear and torsion of the structure.

2. A device according to claim 1 **characterized in that** the base (6) receives on both sides of the "V" that it forms at the first third of its height, exterior side, a metallic tubular arm (7) attached perpendicularly, these arms promote assurance of the lateral stability ofthe base (6).

3. A device according to claim 2 **characterized in that** inking points located at different levels of the length of the single, heavy-duty, technical mast (1) enable the height adjustment and the mounting of two ferrules (2,3) horizontally attached on the latter

4. A device according to claim 1 **characterized in that** four height adjustable feet (8) positioned on four out of five ends of the base (6), the end receiving the pylon having no foot, promote assurance of an optimized position of the center of gravity of the column of liquid relative to the base of support regardless of the relative flatness of the ground

5. A device according to claim 4 **characterized in that** the offset position of four feet relative to the horizontal cross section of the cylindrical flexible housing (11) promotes increase of the base of support of the rigid carrier frame.

6. A device according to claim 2 **characterized in that** the single, heavy-duty, technical mast (1) is connected in its lower part to one of five ends of the base (6) by removable metallic tabs (5) that promote making it vertically stable.

7. A device according to any preceding claim in that the geometry of the base enables bringing of multiple points of the exterior circumference ofthe ferrules (2,3) into contact with a vertical plane.

8. A device according to claim 1 **characterized in that** the lower ferrule (2) receives on its entire interior surface a plate of wood (10) that rests on metallic bars attached transversely in the interior of the latter, the set of these parts gives the flexible housing (11) a rigid and flat bottom while constituting a firm liquid-column support base.

9. A device according to claim I **characterized in that** the lower ferrule (2) has two height positions on the mast (1), a low that gives the flexible housing (11) its maximum capacity and a high that reduces its capacity and promotes optimization in height of its liquid outlet point relative to ground, the upper (3) ferrules remaining attached on the upper part of the mast (1).

10. A device according to claim 1 **characterized in that** the flexing housing (11) of the reservoir is maintained in its cylindrical shape by two half-ferrules (12) that are applied on the upper interior circumference of the flexible housing (11) and maintains the latter pressed against the interior circumference of the upper ferrule (3) using clamping screws traversing the four elements cited above through the openings provided on the latter.

11. A device according to claim 10 **characterized in that** the two half ferrules (12) placed end to end have a circumference less than the interior circumference of the upper ferrule(3), they have oblong type openings sufficiently wide horizontally as their ends have wide horizontal slots, these openings enable, relative to the clamping screws whose point is fixed on the upper ferrule(3), to obtain a lateral translation clearance of the half ferrules (12) sufficiently large to compensate for the variations in thickness of the flexible housing(11), which increase or decrease its interior circumference and, as a result, promote the systematic movement of the clamping points on the half-ferrules (12).

12. A device according to claim 1 **characterized in that** the two (2,3) ferrules are attached to four stiffeners (9) having small cross section positioned on edge relative to their exterior circumferences connect them to the four arms of the base(6) and promote limitation of flexural deformations of the latter and the effects of torsion of the metallic structure

13. A device according to claim 1 **characterized in that** the six rectangular tabs attached on edge on the exterior circumference of the upper ferrule (3) have large vertical slots, they enable a vertical translation of the ferrule relative to the attachment points located on the mast (1) as well as on the four stiffeners (9), which promote adjustment of the tension ofthe sheet of the flexible housing (11).

14. A device according to claim 1 **characterized in that** the sides of the flexible housing (11) are calculated so that when it is installed in minimal capacity the excess of length of the material constituting it can be folded into the interior of the upper ferrule (3), this fold does not exceed the height of the upper border of the ferrule (3), the length of this fold being equal to twice the vertical thickness of the ferrules (3), as a result, technically, it is possible to block the top of the column of liquid without inconvenience, possibly using a cover resting on the ferrule (3)

15. A device according to claim 1 **characterized in that** it has a service outlet point for the liquid and that the lowest service outlet point for the liquid is located at approximately 1/6th of the total height of the column of liquid in order to maintain a constant minimum mass in the flexible housing (11), which increases the stability of the reservoir

16. A device according to claim I **characterized in that** the heavy-duty mast (1) as well as the four stiffeners (9) constitute attachment supports for the technical elements, the list of which is not exhaustive, enabling assurance of the distribution of the liquid, the maintenance of the liquid, and the collection of the liquid
